# EUROPÄISCHE PATENTSCHRIFT

(11) **EP 2 918 923 B1**
(45) Veröffentlichungstag und Bekanntmachung des Hinweises auf die Patenterteilung: **03.05.2017**
(21) Anmeldenummer: 15157316.9
(22) Anmeldetag: 03.03.2015
(51) Int. Cl.: F24D 19/08, F28D 1/047, F28D 7/02

(54) **Verfahren zum Entlüften des Wärmeträgermediums von Heizgeräten**
Method for venting the heat transfer medium of heating devices
Procédé de purge du fluide caloporteur d'appareils de chauffage

(30) Priorität: 13.03.2014 AT 501862014
(43) Veröffentlichungstag der Anmeldung: 16.09.2015
(73) Patentinhaber: Vaillant GmbH, 42859 Remscheid (DE)
(72) Erfinder: Wriske, Jochen, 42857 Remscheid (DE); Wodtke, Matthias, 42119 Wuppertal (DE)
(74) Vertreter: Popp, Carsten

(56) Entgegenhaltungen:
- EP-A1- 0 652 406
- EP-A2- 0 924 472
- DE-A1-102009 022 765
- DE-U1-202004 002 279

## Beschreibung

Die Erfindung betrifft ein Verfahren zum Entlüften des Wärmeträgermediums von Heizgeräten, insbesondere von Heizgeräten mit schraubenförmig gewendelten Wärmetauschern.

Für einen störungsfreien Betrieb von Heizgeräten ist es erforderlich, dass das Wärmeträgermedium, in der Regel Wasser, frei von Luft- bzw. Gasblasen ist. Dazu ist in dem geschlossenen Wärmeträgerkreislauf in der Regel an der lokal oder absolut geodätisch höchsten Stelle, an der sich die Gasblasen sammeln, ein Entlüfter vorgesehen.

In den Fällen, in denen im Heizgerät ein schraubenförmig gewendelter Wärmetauscher mit horizontal ausgerichteter Achse eingesetzt wird, stellen die jeweils oberen Hälften der Rohrbögen, aus denen die Wände gebildet wird, eine lokale geodätisch höchste Stelle dar, in denen sich Luftblasen sammeln können. Dies kann im Betrieb zu einer lokalen Überhitzung führen. Ein Heizgerät mit einem derart ausgebildet Wärmetauscher mit einem Entlüfter am Ende des Wärmetauschers ist aus der Patentschrift EP 2 306 112 B1 bekannt.

Bei Heizgeräten mit derartigen Wärmetauschern ist es erforderlich, bei der Geräteinstallation ein Entlüftungsprogramm zu aktivieren, das die Luftblasen aus den oberen Hälften der Rohrbögen austreibt und zu einem zentralen Schnellentlüftungsventil transportiert, um dort abgeschieden zu werden. Üblicherweise befindet sich dieser Schnellentlüfter entweder unterhalb des Wärmeübertragers in der Nähe der Heizungswasserpumpe oder oberhalb des Wärmeübertragers am höchsten Punkt des hydraulischen Kreislaufs.

Bekannte Entlüftungsprogramme weisen einen zeitgesteuerten Betrieb der Heizungspumpe auf, bei dem die Pumpe in festen Abständen mit einer bestimmten Drehzahl betrieben wird, um auf diese Weise etwaige Luftblasen aus dem Wärmetauscher zum Schnellentlüfter zu spülen, wo sie abgeschieden werden. Je nach Menge und Ansammlungsort der vorhandenen Luftblasen dauert dieser Prozess des Abscheidens unterschiedlich lang. Weiterhin wird das Entlüftungsprogramm in der Regel zeitlich aus Phasen mit unterschiedlicher Strömungsgeschwindigkeit zusammengesetzt und eine zyklische Wiederholung dieser Phasen über eine festgesetzte Gesamtdauer implementiert. Die Gesamtdauer richtet sich hierbei an der erfahrungsgemäß nötigen Entlüftungszeit für den ungünstigsten Entlüftungsfall einer anzunehmenden Installation. Hieraus folgt, dass bei einer überwiegenden Anzahl an Installationen eine deutlich kürzere Entlüftungszeit ausreichend wäre und damit der Zeitaufwand für die Inbetriebnahme des Heizgeräts unnötig hoch ist.

Aus der EP 0 924 472 A2 ist ein Verfahren zur Steuerung der Entlüftung einer Heizungsanlage bekannt. Es wird vorgeschlagen, beim Entlüften in Abhängigkeit vom festgestellten Druckverlauf über die Zeit unterschiedliche Entgasungvorgänge auszuwählen und zu aktivieren. Dazu erfasst eine Steuereinrichtung den zeitlichen Druckverlauf in einer Druckaufbauphase bzw. Druckabbauphase und steuert Ventile und Druckpumpe.

Die DE 10 2009 022 765 A1 offenbart eine Solaranlage, bei der zum Entlüften im Betrieb periodisch oder nach Entleerung oder Wiederbefüllung über einen längeren Zeitraum ein Überdruck aufgebaut wird. Durch den Druckabfall an einem federbelasteten Ventil wird gelöstes Gas entgast.

Es ist aufgabe der Erfindung, ein Verfahren bereitzustellen, das die erforderliche Dauer des Entlüftungsprogramms dadurch verkürzt, dass es die Lüftungsdauer nicht an den ungünstigsten Fall, sondern an den tatsächlichen Fall anpasst.

Dies wird erfindungsgemäß durch ein Verfahren gemäß dem unabhängigen Anspruch 1 gelöst. Vorteilhafte Weiterbildungen sind in den abhängigen Ansprüchen beschrieben.

Dazu wird erfindungsgemäß in einem Entlüftungsprogramm, welches nach der Installation oder bei Bedarf durchgeführt wird, zyklisch ein Kennwert wie der Druck oder der Volumenstrom des Wärmeträgermediums gemessen und mit einem zuvor gemessenen Kennwert verglichen. Dazu wird die Differenz der Kennwerte gebildet und durch den zeitlichen Abstand der Messungen dividiert, so dass ein Quotient gebildet wird. Dieser Quotient liefert eine Aussage darüber, wieweit der Prozess des Entlüfters fortgeschritten ist.

Der Kennwert, mit dem der jeweils gemessene Kennwert verglichen wird, kann entweder der zu Beginn des Entlüftens gemessene Kennwert oder ein Kennwert, der zu einem festen Zeitabstand vorher gemessen wurde, sein. Da zu Beginn des Verfahrens noch keine alten Kennwerte vorliegen, kann die Ermittlung des Quotienten zu Beginn noch nicht erfolgen. Sobald der Quotient ermittelt ist, wird diese mit einem Schwellenwert verglichen. Wenn der Quotient, der in der Regel negativ ist, größer als ein Schwellenwert ist, werden die zyklisch ablaufenden Schritte des Entlüftungsverfahrens abgeschlossen. Der Schwellenwert richtet sich nach dem Heizgerät und kann von einem Fachmann ermittelt und festgelegt werden.

Die Erfindung macht sich die Kenntnis zunutze, dass im Verlauf des Entlüftens der Druck oder der Volumenstrom abnehmen. Dies ist insbesondere dann der Fall, wenn der Sensor in Förderrichtung des Wärmeträgermediums hinter dem Luftabscheider vorgesehen ist. Ist hingegen der Sensor vor dem Luftabscheider angeordnet, ist eine momentane Zunahme des Volumenstroms festzustellen.

Um ein zu frühes Beenden aufgrund zufällig schwankender Messwerte auszuschließen, kann in einer Weiterbildung der Erfindung ein Abschließen vor Ablauf einer Mindestentlüftungszeit ausgeschlossen werden.

In einer Weiterbildung der Erfindung werden innerhalb des Entlüftungsprogramms die einzelnen Schritte des erfindungsgemäßen Verfahrens mit unterschiedlicher Pumpendrehzahl wiederholt. Diese Weiterbildung ist besonders vorteilhaft, weil der Grad der Luftdispersion im Wärmeträgermedium einen Einfluss auf die Effektivität der Abscheidung hat. Große Blasen können bei mittleren bis hohen Volumenströmen gut abgeschieden werden, während fein dispergierte Blasen aufgrund der kurzen Verweilzeiten nicht mehr effektiv aus der flüssigen Phase abgetrennt werden. Daher ist es vorteilhaft, das erfindungsgemäße Verfahren mit unterschiedlichen Pumpendrehzahlen zu wiederholen.

Die Erfindung wird nun anhand der Figuren detailliert erläutert.

Es stellen dar:
- Figur 1:: Eine Vorrichtung zum Durchführen des erfindungsgemäßen Verfahrens,
- Figur 2:: Den zeitlichen Verlauf des gemessenen Kennwertes während des Entlüftens.

Figur 1 zeigt eine Vorrichtung zum Durchführen des erfindungsgemäßen Verfahrens. Ein Heizgerät 1 umfasst eine Wärmequelle 4, die so mit dem schraubenförmig gewendelten Wärmetauscher 2 zusammenwirkt, dass die Wärme auf ein Wärmeträgermedium übertragen wird. Dieses Wärmeträgermedium wird von einer Pumpe 5 in einem Heizkreis 6 in Form eines Rohrsystems so umgewälzt, dass die Wärme von der Wärmequelle 4 zu einer Wärmesenke 9 übertragen wird. Bei der Wärmesenke 9 kann es sich beispielsweise um einen oder mehrere Heizkörper oder um zu erwärmendes Brauchwasser handeln. Als Wärmeträgermedium wird in der Regel eine Flüssigkeit, bevorzugt Wasser verwendet. Um im Wärmeträgermedium enthaltene Luft- bzw. Gasblasen abzuscheiden, ist ein Entlüftungsventil 3 vorgesehen. Dieses Entlüftungsventil ist so angeordnet, dass sich die Blasen in dem Bereich des Entlüftungsventils 3 sammeln können, die dann über das Entlüftungsventil 3 entweichen. Vorteilhafterweise sollte das Entlüftungsventil 3 an der höchsten Stelle des Heizkreises 6 angeordnet sein. Aufgrund des schraubenförmig gewendelten Aufbau des Wärmetauschers 2 bilden die oberen Hälften der Wendeln jeweils Bereiche, die geodätisch höher als die benachbarten Bereiche sind, so dass sich auch hier Luftblasen sammeln können, die im Normalbetrieb nur schwer aus dem Wärmetauscher 2 herausgefördert werden können.

Zur Durchführung des erfindungsgemäßen Verfahrens weist die Vorrichtung einen mit dem Heizkreis 6 verbundenen Drucksensor 7 oder Volumenstromsensor 8 auf.

In Figur 2 ist zur Erläuterung des erfindungsgemäßen Verfahrens der zeitliche Verlauf des durch den Drucksensor 7 oder Volumenstromsensor 8 gemessenen Kennwerts dargestellt. Bei dem hier gezeigten Verlauf startet das Verfahren mit stehender Pumpe 5. Der in Figur 2 dargestellte Verlauf des Kennwertes vor dem Einschalten der Pumpe entspricht einem Druckverlauf. Der erstmalig gemessene Kennwert 16 ist der Ruhedruck, der durch das Einschalten der Pumpe um einen bekannten Offset 15 ansteigt. Für die Variante, dass als Kennwert der Volumenstrom verwendet wird, würde vor dem Einschalten der Pumpe quantitativ ein anderer Verlauf vorliegen. Aufgrund der stehenden Pumpe 5 wäre der Volumenstrom vor dem Einschalten der Pumpe 0.

Nach dem Beginn des erfindungsgemäßen Verfahrens zum Entlüften sinkt der vom Drucksensor 7 gemessene Druck bzw. der vom Volumenstromsensor 8 gemessenen Kennwert zunächst schnell und mit fortschreitendem Entlüftungsfortschritt immer langsamer ab. In dem erfindungsgemäßen Verfahren wird in einer Variante der Gradient 13 zwischen dem aktuell gemessenen Kennwert 12 und dem erstmalig gemessenen Kennwert 10, welcher entweder direkt gemessen wurde oder durch Addition des Kennwert 16 mit dem Offset 15 ermittelt wurde, gebildet. In einer anderen Variante des Verfahrens wird der Gradient 14 zwischen dem aktuell gemessenen Kennwert 12 und einem zuvor gemessenen Kennwert 11 ermittelt. Da der Kennwert kontinuierlich abnimmt, sind die Gradienten negativ. Sie werden im erfindungsgemäßen Verfahren kontinuierlich ermittelt und mit einem zu vorbestimmten Schwellenwert verglichen. Sobald die Gradienten 13 oder 14 den Schwellenwert überschreiten, ist dies ein Indiz dafür, dass kein weiterer Entlüftungsfortschritt zu verzeichnen ist und somit das Wärmeträgermedium erfolgreich entlüftet wurde.

Erfindungsgemäß können die Schritte des Entlüftungsverfahrens mit einer veränderten Pumpendrehzahl wiederholt werden.

### Bezugszeichenliste

- 1: Heizgerät
- 2: Wärmetauscher
- 3: Entlüftungsventil
- 4: Wärmequelle
- 5: Pumpe
- 6: Heizkreis
- 7: Drucksensor
- 8: Volumenstromsensor
- 9: Wärmesenke
- 10: erstmalig gemessener Kennwert bei laufender Pumpe
- 11: zuvor gemessener Kennwert
- 12: aktueller gemessener Kennwert
- 13: Gradient
- 14: Gradient
- 15: Offset
- 16: erstmalig gemessener Kennwert bei stehender Pumpe

## Patentansprüche

1. Verfahren zum Entlüften des Wärmeträgermediums eines Heizgerätes (1), umfassend einen Wärmetauscher (2), eine Pumpe (5) zum Fördern des Wärmeträgermediums und einen Sensor (7, 8) zum Erfassen eines Kennwertes des Wärmeträgermediums, **gekennzeichnet durch** die zyklisch durchgeführten Verfahrensschritte bei eingeschalteter Pumpe:
(a) Messen des mit dem Sensor (7, 8) gemessenen Momentan-Kennwertes (12)
(b) Bildung der Differenz zwischen dem Momentan-Kennwert (12) und einem zuvor gemessenen Kennwert (10, 11, 16), sofern dieser bereits vorliegt
(c) Bildung des Quotienten aus der Differenz und dem Zeitabstand der der Differenz zugrundeliegenden Messungen.
(d) Beenden des Verfahrens zum Entlüften, sobald der Quotient einen Schwellenwert überschreitet.

2. Verfahren nach Anspruch 1, wobei im Schritt (b) der zuvor gemessene Kennwert der Kennwert ist, der zu einem festen zeitlichen Abstand vorher gemessen wurde.

3. Verfahren nach Anspruch 1, wobei im Schritt (b) der zuvor gemessene Kennwert der Kennwert (10, 16) ist, der beim erstmaligen zyklischen Durchführen der Verfahrensschritte gemessen wurde.

4. Verfahren nach Anspruch 3, wobei das erstmalige zyklische Durchführen der Verfahrensschritte bei abgeschalteter Pumpe (5) erfolgt.

5. Verfahren nach Anspruch 4, wobei dem beim erstmaligen zyklischen Durchführen der Verfahrensschritte gemessenen Kennwert (16) ein Offset (15) hinzugefügt wird, der die bekannte Änderung des Kennwerts durch die laufende Pumpe berücksichtigt.

6. Verfahren nach einem der Ansprüche 1 bis 5, wobei im Verfahrensschritt (d) das Verfahren nicht beendet wird, bevor nicht eine Mindestzeit seit dem ersten zyklischen Durchführten der Verfahrensschritte verstrichen ist.

7. Verfahren nach einem der Ansprüche 1 bis 6, wobei der Kennwert der Druck des Wärmeträgermediums ist und der Sensor ein Drucksensor (7) ist.

8. Verfahren nach einem der Ansprüche 1 bis 6, wobei der Kennwert der Volumenstrom des Wärmeträgermediums ist und der Sensor ein Volumenstromsensor (8) ist.

9. Verfahren nach einem der Ansprüche 1 bis 8, wobei nach Beendigung der Schritte (a) bis (d) nach einer Wartezeit zyklisch die Schritte (a') bis (d') durchgeführt werden, wobei die Schritte (a') bis (d') den Schritten (a) bis (d) mit geänderter Pumpendrehzahl entsprechen.

10. Verfahren nach einem der vorhergehenden Ansprüche, wobei der Wärmetauscher (2) ein schraubenförmig gewendelter Wärmetauscher mit horizontal angeordneter Achse ist.

## Claims

1. Method for venting a heat transfer medium of a heating device (1), comprising a heat exchanger (2), a pump (5) for conveying the heat transfer medium and a sensor (7, 8) for detecting a characteristic value of the heat transfer medium, **characterized by** cyclically performing, when the pump is switched on, the processing steps of:
(a) measuring the current characteristic value (12) measured by the sensor (7, 8)
(b) calculating the difference between the current characteristic value (12) and a previously measured characteristic value (10, 11, 16), if it is already available
(c) calculating the quotient of the difference and the time interval of the measurements forming the basis for the difference
(d) terminating the method for venting as soon as the quotient exceeds a threshold value.

2. Method according to claim 1, wherein in step (b) the previously measured characteristic value is the characteristic value measured at a fixed time interval earlier.

3. Method according to claim 1, wherein in step (b) the previously measured characteristic value is the characteristic value (10, 16) measured during cyclically performing the processing steps for the first time.

4. Method according to claim 3, wherein cyclically performing the processing steps for the first time is carried out when the pump (5) is switched off.

5. Method according to claim 4, wherein an offset (15) is added to the characteristic value (16) measured during cyclically performing the processing steps for the first time, the offset taking into consideration the known change of the characteristic value caused by the running pump.

6. Method according to any of claims 1 to 5, wherein in step (d) the method is not terminated until a minimum time interval since cyclically performing the processing steps for the first time has elapsed.

7. Method according to any of claims 1 to 6, wherein the characteristic value is the pressure of the heat transfer medium and the sensor is a pressure sensor (7).

8. Method according to any of claims 1 to 6, wherein the characteristic value is the volume flow rate of the heat transfer medium and the sensor is a volume flow sensor (8).

9. Method according to any of claims 1 to 8, wherein after terminating the steps (a) to (d) steps (a') to (d') are cyclically performed after a waiting period, wherein steps (a') to (d') correspond to steps (a) to (d) with modified pump speed.

10. Method according to any of the preceding claims, wherein the heat exchanger (2) is a helically coiled heat exchanger with a horizontally arranged axis.

## Revendications

1. Procédé pour purger le fluide caloporteur d'un appareil de chauffage (1), comprenant
un échangeur thermique (2), une pompe (5) pour transporter le fluide caloporteur et un capteur (7, 8) pour détecter une valeur caractéristique du fluide caloporteur, **caractérisé par** les étapes de procédé exécutées de façon cyclique lorsque la pompe est en marche :
(a) mesure de la valeur caractéristique instantanée (12) mesurée avec le capteur (7, 8)
(b) formation de la différence entre la valeur caractéristique instantanée (12) et une valeur caractéristique mesurée précédemment (10, 11, 16), dans la mesure où celle-ci est déjà présente
(c) formation du quotient de la différence et de l'intervalle de temps des mesures à la base de la différence.
(d) fin du procédé pour purger dès que le quotient dépasse une valeur de seuil.

2. Procédé selon la revendication 1, dans lequel, à l'étape (b), la valeur caractéristique mesurée précédemment est la valeur caractéristique qui a été mesurée précédemment à un intervalle temporel fixe.

3. Procédé selon la revendication 1, dans lequel, à l'étape (b), la valeur caractéristique mesurée précédemment est la valeur caractéristique (10, 16) qui a été mesurée lors de la première exécution cyclique des étapes de procédé.

4. Procédé selon la revendication 3, dans lequel la première exécution cyclique des étapes de procédé s'effectue alors que la pompe (5) est arrêtée.

5. Procédé selon la revendication 4, dans lequel un décalage (15) qui prend en compte la variation connue de la valeur caractéristique à cause du fonctionnement de la pompe est ajouté à la valeur caractéristique (16) mesurée lors de la première exécution cyclique des étapes de procédé.

6. Procédé selon l'une des revendications 1 à 5, dans lequel, à l'étape de procédé (d), le procédé n'est pas terminé avant qu'un temps minimal depuis la première exécution cyclique des étapes de procédé ne soit écoulé.

7. Procédé selon l'une des revendications 1 à 6, dans lequel la valeur caractéristique est la pression du fluide caloporteur et le capteur est un capteur de pression (7).

8. Procédé selon l'une des revendications 1 à 6, dans lequel la valeur caractéristique est le débit volumique du fluide caloporteur et le capteur est un capteur de débit volumique (8).

9. Procédé selon l'une des revendications 1 à 8, dans lequel, après la fin des étapes (a) à (d), après un temps d'attente, on exécute de façon cyclique les étapes (a') à (d'), les étapes (a') à (d') correspondant aux étapes (a) à (d) avec une vitesse de rotation de pompe modifiée.

10. Procédé selon l'une des revendications précédentes, dans lequel l'échangeur thermique (2) est un échangeur thermique hélicoïdal avec axe agencé horizontalement.
